# EUROPÄISCHE PATENTSCHRIFT

(11) **EP 3 241 226 B1**
(45) Veröffentlichungstag und Bekanntmachung des Hinweises auf die Patenterteilung: **01.04.2020**
(21) Anmeldenummer: 16704195.3
(22) Anmeldetag: 11.02.2016
(51) Int. Cl.: H01H 39/00, H01H 79/00

(54) **ELEKTRISCHE KURZSCHLIESSEREINRICHTUNG**
ELECTRIC SHORT-CIRCUITING DEVICE
DISPOSITIF DE COURT-CIRCUIT ÉLECTRIQUE

(30) Priorität: 02.03.2015 DE 102015203646
(43) Veröffentlichungstag der Anmeldung: 08.11.2017
(73) Patentinhaber: Siemens Aktiengesellschaft, 80333 München (DE)
(72) Erfinder: SCHREMMER, Frank, 90768 Fürth (DE); ZENKNER, Andreas, 90587 Veitsbronn (DE)
(86) Internationale Anmeldenummer: PCT/EP2016/052895
(87) Internationale Veröffentlichungsnummer: WO 2016/139039

(56) Entgegenhaltungen:
- EP-A2- 1 045 415
- DE-A1-102014 110 825
- US-A1- 2003 231 443

## Beschreibung

Die Erfindung bezieht sich auf elektrische Kurzschließereinrichtungen, Transistoreinrichtungen mit Kurzschließereinrichtung sowie auf Umrichter, die mit Submodulen und Kurzschließereinrichtungen ausgestattet sind.

Heutzutage kommerziell erhältliche IGBT-Module, also Transistoreinrichtungen auf der Basis von Bipolartransistoren mit isolierter Gate-Elektrode, sind üblicherweise - bezüglich der Aufbau- und Verbindungstechnologie - mit Bonddrähten und Schraubkontaktierungen ausgeführt. Im Falle eines Fehlers eines IGBT-Moduls, insbesondere im Falle eines Abschaltversagens, sind herkömmliche IGBT-Module nicht sicher elektrisch leitfähig. Dieser Ausfallmechanismus ist insbesondere im Falle einer Reihenschaltung von IGBTs sowie im Falle eines Einsatzes bei Umrichtern, insbesondere Multilevelumrichtern, problematisch. Kommt es beispielsweise im Fehlerfall zu einem Ablösen der genannten Bonddrähte und damit zum Zünden eines Lichtbogens, können erhebliche Kollateralschäden, insbesondere im Falle eines Einsatzes in Umrichtern, auftreten.

Die internationale Patentanmeldung WO 2011/107363 A1 offenbart eine elektrische Kurzschließereinrichtung mit den Merkmalen gemäß dem Oberbegriff des Patentanspruchs 1. Die Kurzschließereinrichtung weist eine elektrische Kontaktanordnung mit einem ersten und zweiten Kontakt auf, die voneinander durch eine Luftstrecke getrennt sind. Die vorbekannte Kurzschließereinrichtung weist außerdem ein Bewegkontaktstück auf, das in einer Trennstellung vom zweiten Kontakt getrennt ist und in einer Kontaktstellung den ersten und zweiten Kontakt miteinander verbindet. Darüber hinaus ist die vorbekannte Kurzschließereinrichtung mit einer elektrisch auslösbaren Antriebseinrichtung in Form eines pyrotechnischen Antriebs ausgestattet, der das Bewegkontaktstück von der Trennstellung in die Kontaktstellung bewegen kann.

Aus der EP 1 045 415 A2 ist ein Kurzschließer für Niederspannungsanwendungen bekannt, bei dem der erste und der zweite Kontakt durch eine Isolierfolie voneinander getrennt sind. Eine Antriebseinrichtung für das Bewegkontaktstück ist in ein Halteteil eingesetzt, das vollständig aus einem Isoliermaterial besteht.

Die US 2003/0231443 A1 offenbart einen Überbrückungsschalter, bei der ein leitender Pfropfen mittels eines Antriebs zwischen die beiden Kontakte geschoben wird. Der Pfropfen schiebt dabei seinerseits ein Isolierelement, das in einer Trennstellung des Überbrückungsschalters zwischen den Kontakten angeordnet ist.

Ein weiterer Schalter ist aus der DE 10 2014 110 825 A1 bekannt.

Der Erfindung liegt die Aufgabe zugrunde, eine elektrische Kurzschließereinrichtung anzugeben, die sich schaltungstechnisch besonders universell einsetzen lässt.

Diese Aufgabe wird erfindungsgemäß durch eine elektrische Kurzschließereinrichtung mit den Merkmalen gemäß Patentanspruch 1 gelöst. Vorteilhafte Ausgestaltungen der erfindungsgemäßen Kurzschließereinrichtung sind in Unteransprüchen angegeben.

Danach ist erfindungsgemäß vorgesehen, dass die Kurzschließereinrichtung eine elektrisch auslösbare Antriebseinrichtung aufweist, die gegenüber dem ersten und zweiten Kontakt mittels einer aus Isoliermaterial, insbesondere Feststoffisolationsmaterial, bestehenden oder zumindest Isoliermaterial aufweisenden Isoliereinrichtung potentialgetrennt ist.

Ein wesentlicher Vorteil der erfindungsgemäß vorgesehenen Potentialtrennung der elektrisch auslösbaren Antriebseinheit besteht darin, dass die Kurzschließereinrichtung auch bei elektrischen Schaltungsanordnungen eingesetzt werden kann, bei denen die kurzzuschließenden elektrischen Kontakte zeitlich mit unterschiedlichen Potentialen beaufschlagt werden, wie dies beispielsweise bei Vier-Quadranten-Stellern (auch als Vollbrücken bezeichnet) der Fall ist. Mit anderen Worten ist die erfindungsgemäße Kurzschließereinrichtung also besonders gut geeignet, als schaltbares Kurzschlusselement bei Umrichtern oder deren Komponenten, wie beispielsweise Transformatoreinrichtungen, eingesetzt zu werden.

Ein weiterer wesentlicher Vorteil der erfindungsgemäßen Kurzschließereinrichtung besteht darin, dass sich die Potentialtrennung mittels des Isoliermaterials besonders kostengünstig erreichen lässt.

Erfindungsgemäß weist die Kurzschließereinrichtung zur Potentialtrennung eine zumindest zweiteilige Isoliereinrichtung auf, die ein erstes feststehendes Isolierelement und ein zweites, an dem Bewegkontaktstück befestigtes und mit diesem mitbewegtes Isolierelement umfasst. Durch die Befestigung des zweiten Isolierelements an dem Bewegkontaktstück bleibt die Potentialtrennung unabhängig von der Stellung des Bewegkontaktstücks stets sichergestellt.

Besonders vorteilhaft ist es, wenn das erste Isolierelement zumindest abschnittsweise hülsenförmig ist und das zweite Isolierelement zumindest abschnittsweise in das erste Isolierelement hineinragt.

Das zweite Isolierelement ist vorzugsweise abschnittsweise koaxial im Inneren des ersten Isolierelements angeordnet. Bevorzugt bildet das zweite Isolierelement mit dem ersten Isolierelement eine Teleskopstruktur, deren Länge sich beim Bewegen des Bewegkontaktstücks nach einem Auslösen der Antriebseinrichtung vergrößert.

Erfindungsgemäß sind das zweite Isolierelement und das erste Isolierelement durch eine Zwischenhülse voneinander mechanisch getrennt. Mit Blick auf eine elektromagnetische Abschirmung besteht erfindungsgemäß eine solche Zwischenhülse aus einem leitenden Material.

Das erste Isolierelement, das zweite Isolierelement und/oder die Zwischenhülse sind vorzugsweise rotationssymmetrisch.

Bezüglich der Anordnung der Isolierelemente der Isoliereinrichtung wird es außerdem als vorteilhaft angesehen, wenn das erste und zweite Isolierelement - gemeinsam allein oder gemeinsam mit einem dritten oder weiteren Isolierelement und/oder mit einer Zwischenhülse - einen potentialgetrennten Innenraum bilden, in den die Antriebseinrichtung nach einer Aktivierung ein Gas einspeist, um das Bewegkontaktstück anzutreiben, und dessen Innenvolumen von der Stellung des zweiten Isolierelements abhängt und mit der Bewegung des Bewegkontaktstücks wächst.

Wird ein drittes Isolierelement vorgesehen, so ist es besonders vorteilhaft, wenn dieses durch einen Innenring aus elektrisch isolierendem Material gebildet ist. Ein solcher Innenring trägt vorzugsweise die Antriebseinrichtung und wird vorzugsweise von dem ersten Isolierelement oder einer in dem ersten Isolierelement angeordneten Zwischenhülse gehalten.

Der Innenring verschließt den erwähnten potentialgetrennten Innenraum vorzugsweise nach außen auf einer Seite, auf der elektrische Anschlusskontakte für die Antriebseinrichtung herausgeführt sind.

Das erste feststehende Isolierelement ist mit Blick auf eine einfache Montage bevorzugt mittelbar oder unmittelbar an dem ersten Kontakt befestigt.

Bei der Antriebseinrichtung handelt es sich vorzugsweise um eine pyrotechnische Antriebseinrichtung.

Die Erfindung bezieht sich darüber hinaus auf eine Transistoreinrichtung, insbesondere in Form eines Bipolartransistors mit isolierter Gate-Elektrode.

Erfindungsgemäß ist bezüglich einer solchen Transistoreinrichtung vorgesehen, dass diese mit einer Kurzschließereinrichtung ausgestattet ist, wie sie oben beschrieben worden ist.

Bezüglich der Vorteile der erfindungsgemäßen Transistoreinrichtung sei auf die obigen Erläuterungen im Zusammenhang mit der erfindungsgemäßen Kurzschließereinrichtung verwiesen.

Die Erfindung bezieht sich darüber hinaus auf einen Umrichter, insbesondere Multilevelumrichter, mit einer Mehrzahl an Submodulen. Die Submodule können dabei beispielsweise als Halbbrücken- oder Vollbrückenschaltungen ausgebildet und zu mindestens einer Reihenschaltung miteinander verbunden sein.

Bezüglich eines solchen Umrichters ist erfindungsgemäß vorgesehen, dass der Umrichter mindestens eine Kurzschließereinrichtung, wie sie oben beschrieben worden ist, und/oder mindestens eine Transistoreinrichtung, wie sie oben beschrieben worden ist, aufweist.

Vorzugsweise ist die Kurzschließereinrichtung zu einem der Submodule oder einer Komponente eines der Submodule parallelgeschaltet.

Besonders vorteilhaft ist es, wenn die Kurzschließereinrichtung zu einem Kondensator eines der Sub-module parallel geschaltet ist oder über mindestens einen Transistor oder mindestens eine Diode zu einem Kondensator eines der Submodule parallel geschaltet ist und nach Übergang des Bewegkontaktstücks von der Trennstellung in die Kontaktstellung den Kondensator des Submoduls kurzschließt.

Besonders bevorzugt sind alle Submodule des Umrichters jeweils mit einer Kurzschließereinrichtung, wie sie oben beschrieben worden ist, ausgestattet.

Auch wird es als vorteilhaft angesehen, wenn die Kurzschließereinrichtung zu einem Kondensator eines der Sub-module über mindestens einen Transistor oder über mindestens eine Diode parallel geschaltet ist und nach Übergang des Bewegkontaktstücks von der Trennstellung in die Kontaktstellung den Kondensator des Submoduls kurzschließt.

Die Erfindung wird nachfolgend anhand von Ausführungsbeispielen näher erläutert; dabei zeigen beispielhaft
- Figur 1: ein Ausführungsbeispiel für eine elektrische Kurzschließereinrichtung im geöffneten Zustand, in dem sich ein Bewegkontaktstück der Kurzschließereinrichtung in seiner Trennstellung befindet,
- Figur 2: die Kurzschließereinrichtung gemäß Figur 1 im kurzschließenden Zustand bzw. in der Kontaktstellung des Bewegkontaktstücks und
- Figur 3: ein Ausführungsbeispiel für eine Isoliereinrichtung, die zur elektrischen Isolation bzw. zur elektrischen Potentialtrennung einer pyrotechnischen Antriebseinrichtung bei der Kurzschließereinrichtung gemäß den Figuren 1 und 2 eingesetzt werden kann.

In den Figuren werden der Übersicht halber für identische oder vergleichbare Komponenten stets dieselben Bezugszeichen verwendet.

Die Figur 1 zeigt eine Kurzschließereinrichtung 10, die einen ersten Kontakt 20 und einen von dem ersten Kontakt 20 beabstandeten zweiten Kontakt 30 aufweist. Die beiden Kontakte 20 und 30 sind durch einen Abstandshalter 40, der aus elektrisch isolierendem Material besteht, miteinander mechanisch verbunden.

Die Kurzschließereinrichtung 10 weist ein Bewegkontaktstück 50 auf, das sich bei der Darstellung gemäß Figur 1 in seiner Trennstellung befindet und die beiden Kontakte 20 und 30 elektrisch getrennt lässt.

Die Kurzschließereinrichtung 10 weist darüber hinaus eine pyrotechnische Antriebseinrichtung 60 auf, die das Bewegkontaktstück 50 entlang der Schubrichtung S in der Figur 1 von links nach rechts bzw. in Richtung des zweiten Kontakts 30 bewegen kann. Die pyrotechnische Antriebseinrichtung 60 ist gegenüber dem ersten Kontakt 20 sowie gegenüber dem zweiten Kontakt 30 potentialgetrennt; eine zur Potentialtrennung vorhandene Isoliereinrichtung ist aus Gründen der Übersicht in der Figur 1 nicht näher dargestellt.

Die Figur 2 zeigt die Kurzschließereinrichtung 10 gemäß Figur 1, nachdem die pyrotechnische Antriebseinrichtung 60 mittels eines Zündsignals ZS gezündet worden ist und Gas G der pyrotechnischen Antriebseinrichtung 60 das Bewegkontaktstück 50 entlang der Schubrichtung S nach rechts in Richtung des zweiten Kontakts 30 geschoben hat. In der in der Figur 2 dargestellten Stellung des Bewegkontaktstücks 50 verbindet dieses den ersten Kontakt 20 elektrisch mit dem zweiten Kontakt 30 und bildet somit einen elektrischen Kurzschluss zwischen den beiden Kontakten 20 und 30.

Die Figur 3 zeigt ein Ausführungsbeispiel für eine Isoliereinrichtung 100, die zur Potentialtrennung der pyrotechnischen Antriebseinrichtung 60 bei der Kurzschließereinrichtung 10 gemäß den Figuren 1 und 2 eingesetzt werden kann. Die Figur 3 zeigt in der linken Bildhälfte die Trennstellung des Bewegkontaktstücks 50 der Kurzschließereinrichtung 10 und in der rechten Bildhälfte die Kontaktstellung des Bewegkontaktstücks 50; die beiden Darstellungen bzw. Bildhälften sind durch die Mittelachse M der Kurzschließereinrichtung 10 voneinander getrennt.

Die Isoliereinrichtung 100 weist ein erstes, feststehendes Isolierelement 110, ein zweites, mit dem Bewegkontaktstück 50 in Verbindung stehendes Isolierelement 120, ein drittes Isolierelement in Form eines Innenrings 130 sowie eine Zwischenhülse 150 auf, die räumlich zwischen dem ersten feststehenden Isolierelement 110 und dem zweiten Isolierelement 120 angeordnet ist.

Da das zweite Isolierelement 120 mechanisch fest mit dem Bewegkontaktstück 50 verbunden ist, wird es bei der Bewegung des Bewegkontaktstücks 50 von der in der linken Bildhälfte dargestellten Trennstellung in die in der rechten Bildhälfte dargestellten Kontaktstellung mit diesem mitbewegt, wohingegen das erste Isolierelement 110 aufgrund der festen Montage an dem ersten Kontakt 20 seinen Ort nicht verändert. Die durch das erste und zweite Isolierelement 110 und 120 gebildete Teleskopstruktur wird durch die Bewegung des zweiten Isolierelements 120 also verlängert.

Mit Blick auf eine einfache Montage wird es als vorteilhaft angesehen, wenn das zweite Isolierelement 120 aus zwei elektrisch isolierenden und miteinander verbundenen Isolierabschnitten 121 und 122 zusammengesetzt ist.

Der Innenring 130 dient zur Aufnahme bzw. zum Tragen der pyrotechnischen Antriebseinrichtung 60.

Wie sich in der Figur 3 erkennen lässt, sind das erste Isolierelement 110, das zweite Isolierelement 120, der Innenring 130 sowie die Zwischenhülse 150 rotationssymmetrisch. Das zweite Isolierelement 120 ist vorzugsweise koaxial sowohl im Inneren des ersten Isolierelements 110 als auch koaxial im Inneren der Zwischenhülse 150 angebracht.

Die drei Isolierelemente 110, 120 und 130 sowie die Zwischenhülse 150 bilden gemeinsam einen potentialgetrennten Innenraum 160 innerhalb der Isoliereinrichtung 100, in den die pyrotechnische Antriebseinrichtung 60 nach Anlegen eines Zündsignals ZS (vgl. Figur 2) das Gas G einspeist. Durch den im Innenraum 160 entstehenden Druck wird das zweite Isolierelement 120 bei der Darstellung gemäß Figur 3 nach oben geschoben, wodurch auch das mit dem zweiten Isolierelement 120 verbundene Bewegkontaktstück 50 nach oben geschoben wird und seine Kontaktstellung (vgl. Figur 2) erreichen kann.

Die Potentialtrennung bzw. die elektrische Trennung der pyrotechnischen Antriebseinrichtung 60 von dem ersten Kontakt 20 erfolgt bei der Isoliereinrichtung 100 gemäß Figur 3 durch die drei Isolierelemente 110, 120 und 130. Die Zwischenhülse 150 dient vorzugsweise zur elektromagnetischen Abschirmung der im Inneren befindlichen pyrotechnischen Antriebseinrichtung 60 und besteht daher vorzugsweise aus leitendem Material.

Die Kurzschließereinrichtung 10 gemäß den Figuren 1 bis 3 wird vorzugsweise zum Kurzschließen von Transistoreinrichtungen, insbesondere Bipolartransistoren mit isolierter Gate-Elektrode, und/oder zum Kurzschließen von Submodulen von Umrichtern, insbesondere Multilevelumrichtern, eingesetzt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 10: Kurzschließereinrichtung
- 20: erster Kontakt
- 30: zweiter Kontakt
- 40: Abstandshalter
- 50: Bewegkontaktstück
- 60: Antriebseinrichtung
- 100: Isoliereinrichtung
- 110: Isolierelement
- 120: Isolierelement
- 121: Isolierabschnitt
- 122: Isolierabschnitt
- 130: Isolierelement, Innenring
- 150: Zwischenhülse
- 160: Innenraum

- G: Gas
- M: Mittelachse
- S: Schubrichtung
- ZS: Zündsignal

## Patentansprüche

1. Elektrische Kurzschließereinrichtung (10) mit einer elektrischen Kontaktanordnung, die aufweist:
- einen ersten und zweiten Kontakt (20, 30), die zueinander beabstandet sind,
- ein Bewegkontaktstück (50), das in einer Trennstellung die beiden Kontakte (20, 30) getrennt lässt und in einer Kontaktstellung den ersten und zweiten Kontakt (20, 30) miteinander verbindet, und
- eine elektrisch auslösbare Antriebseinrichtung (60) zum Bewegen des Bewegkontaktstücks (50) von der Trennstellung in die Kontaktstellung, wobei die elektrisch auslösbare Antriebseinrichtung (60) gegenüber dem ersten und zweiten Kontakt (20, 30) mittels einer aus Isoliermaterial bestehenden oder zumindest Isoliermaterial aufweisenden Isoliereinrichtung (100) potentialgetrennt ist, **dadurch gekennzeichnet, dass** die Isoliereinrichtung (100) ein erstes feststehendes Isolierelement (110) und ein zweites, an dem Bewegkontaktstück (50) befestigtes und mit diesem mitbewegtes Isolierelement (120) umfasst, wobei
das zweite Isolierelement (120) und das erste Isolierelement (110) durch eine Zwischenhülse (150) voneinander mechanisch getrennt sind, wobei
die Zwischenhülse (150) aus einem leitenden Material besteht.

2. Kurzschließereinrichtung (10) nach Anspruch 1,
**dadurch gekennzeichnet, dass**
- das erste Isolierelement (110) zumindest abschnittsweise hülsenförmig ist und
- das zweite Isolierelement (120) zumindest abschnittsweise in das erste Isolierelement (110) hineinragt.

3. Kurzschließereinrichtung (10) nach einem der voranstehenden Ansprüche,
**dadurch gekennzeichnet, dass** das zweite Isolierelement (120) abschnittsweise koaxial im Inneren des ersten Isolierelements (110) verschieblich angeordnet ist.

4. Kurzschließereinrichtung (10) nach einem der voranstehenden Ansprüche,
**dadurch gekennzeichnet, dass** das erste Isolierelement (110), das zweite Isolierelement (120) und/oder die Zwischenhülse (150) rotationssymmetrisch sind.

5. Kurzschließereinrichtung (10) nach einem der voranstehenden Ansprüche,
**dadurch gekennzeichnet, dass** das erste und zweite Isolierelement (110, 120) - gemeinsam allein oder gemeinsam mit einem dritten oder weiteren Isolierelement (130) und/oder mit einer Zwischenhülse (150) - einen potentialgetrennten Innenraum (160) bilden, in den die Antriebseinrichtung (60) nach einer Aktivierung ein Gas (G) einspeist, um das Bewegkontaktstück (50) anzutreiben, und dessen Innenvolumen von der Stellung des zweiten Isolierelements (120) abhängt und mit der Bewegung des Bewegkontaktstücks (50) wächst.

6. Kurzschließereinrichtung (10) nach einem der voranstehenden Ansprüche,
**dadurch gekennzeichnet, dass**
- die Isoliereinrichtung (100) als drittes Isolierelement einen Innenring (130) aus elektrisch isolierendem Material aufweist,
- der Innenring (130) die Antriebseinrichtung (60) trägt und
- der Innenring (130) von dem ersten Isolierelement (110) oder einer in dem ersten Isolierelement (110) angeordneten Zwischenhülse (150) gehalten wird.

7. Kurzschließereinrichtung (10) nach einem der voranstehenden Ansprüche,
**dadurch gekennzeichnet, dass** das erste feststehende Isolierelement (110) mittelbar oder unmittelbar an dem ersten Kontakt (20) befestigt ist.

8. Kurzschließereinrichtung (10) nach einem der voranstehenden Ansprüche,
**dadurch gekennzeichnet, dass** die Antriebseinrichtung (60) eine pyrotechnische Antriebseinrichtung (60) ist.

9. Transistoreinrichtung, insbesondere Bipolartransistor mit isolierter Gate-Elektrode,
**dadurch gekennzeichnet, dass** die Transistoreinrichtung mindestens eine Kurzschließereinrichtung (10) nach einem der voranstehenden Ansprüche aufweist.

10. Umrichter, insbesondere Multilevelumrichter, mit einer Mehrzahl an Submodulen,
**dadurch gekennzeichnet, dass** der Umrichter mindestens eine Kurzschließereinrichtung (10) nach einem der voranstehenden Ansprüche und/oder mindestens eine Transistoreinrichtung nach Anspruch 9 aufweist.

11. Umrichter nach Anspruch 10,
**dadurch gekennzeichnet, dass** die Kurzschließereinrichtung (10) zu einem der Submodule parallel geschaltet ist.

12. Umrichter nach einem der voranstehenden Ansprüche 10-11,
**dadurch gekennzeichnet, dass** die Kurzschließereinrichtung (10) zu einem Kondensator eines der Submodule parallel geschaltet ist und nach Übergang des Bewegkontaktstücks (50) von der Trennstellung in die Kontaktstellung den Kondensator des Submoduls kurzschließt.

13. Umrichter nach einem der voranstehenden Ansprüche 10-11,
**dadurch gekennzeichnet, dass** die Kurzschließereinrichtung (10) zu einem Kondensator eines der Submodule über mindestens einen Transistor oder über mindestens eine Diode parallel geschaltet ist und nach Übergang des Bewegkontaktstücks (50) von der Trennstellung in die Kontaktstellung den Kondensator des Submoduls kurzschließt.

## Claims

1. Electric short-circuiting device (10) with an electrical contact arrangement having
- a first and second contact (20, 30), which are mutually separated,
- a moveable contact piece (50) which, in a disconnected position, permits the separation of the two contacts (20, 30) and, in a contact position, interconnects the first and second contacts (20, 30), and
- an electrically triggerable drive mechanism (60), for moving the moveable contact piece (50) from the disconnected position to the contact position,
wherein the electrically triggerable drive mechanism (60) is galvanically isolated with respect to the first and second contact (20, 30) by means of an insulating system (100) which is comprised of an insulating material, or at least incorporates an insulating material, **characterized in that** the insulating system (100) comprises a first stationary insulating element (110), and a second insulating element (120), which is attached to the moveable contact piece (50) and is moved in combination with the latter, wherein the second insulating element (120) and the first insulating element (110) are mutually mechanically separated by an intermediate sleeve (150), wherein the intermediate sleeve (150) is comprised of a conductive material.

2. Short-circuiting device (10) according to Claim 1, **characterized in that**
- the first insulating element (110) is at least partially configured as a bushing, and
- the second insulating element (120) is at least partially inserted in the first insulating element (110).

3. Short-circuiting device (10) according to one of the preceding claims,
**characterized in that** the second insulating element (120) is partially coaxially arranged for displacement in the interior of the first insulating element (110).

4. Short-circuiting device (10) according to one of the preceding claims, **characterized in that** the first insulating element (110), the second insulating element (120) and/or the intermediate sleeve (150) are rotationally symmetrical.

5. Short-circuiting device (10) according to one of the preceding claims,
**characterized in that** the first and second insulating elements (110, 120) - either in combination alone, or in combination with a third or further insulating element (130) and/or with an intermediate sleeve (150) - form a galvanically isolated interior space (160), into which the drive mechanism (60), further to the activation thereof, feeds a gas (G) for the propulsion of the moveable contact piece (50), the internal volume of which is dependent upon the position of the second insulating element (120), and increases with the movement of the moveable contact piece (50).

6. Short-circuiting device (10) according to one of the preceding claims,
**characterized in that**
- the insulating system (100) incorporates an inner ring (130) of an electrically-insulating material as a third insulating element,
- the inner ring (130) carries the drive mechanism (60), and
- the inner ring (130) is held in place by the first insulating element (110) or by an intermediate sleeve (150) which is arranged in the first insulating element (110) .

7. Short-circuiting device (10) according to one of the preceding claims,
**characterized in that** the first stationary insulating element (110) is indirectly or directly attached to the first contact (20) .

8. Short-circuiting device (10) according to one of the preceding claims,
**characterized in that** the drive mechanism (60) is a pyrotechnic drive mechanism (60).

9. Transistor device, particularly bipolar transistor having an insulated gate electrode,
**characterized in that** the transistor device incorporates at least one short-circuiting device (10) according to one of the preceding claims.

10. Converter, particularly multi-level converter, having a plurality of sub-modules,
**characterized in that** the converter incorporates at least one short-circuiting device (10) according to one of the preceding claims and/or at least one transistor device according to Claim 9.

11. Converter according to Claim 10
**characterized in that** the short-circuiting device (10) is connected in parallel with one of the sub-modules.

12. Converter according to one of the preceding Claims 10 - 11, **characterized in that** the short-circuiting device (10) is connected in parallel with a capacitor of one of the sub-modules and, further to the switchover of the moveable contact piece (50) from the disconnected position to the contact position, short-circuits the capacitor of the sub-module.

13. Converter according to one of the preceding Claims 10 - 11, **characterized in that** the short-circuiting device (10) is connected in parallel with a capacitor of one of the sub-modules via at least one transistor or via at least one diode and, further to the switchover of the moveable contact piece (50) from the disconnected position to the contact position, short-circuits the capacitor of the sub-module.

## Revendications

1. Dispositif (10) de court-circuit électrique, comprenant un agencement de contacts électriques, qui a :
- un premier et un deuxième contacts (20, 30), qui sont à distance l'un de l'autre,
- une pièce (50) de contact mobile, qui, dans une position de séparation, laisse séparés les deux contacts (20, 30) et, dans une position de contact, relie l'un à l'autre le premier et le deuxième contact (20, 30), et
- un dispositif (60) d'entraînement déclenchable électriquement pour déplacer la pièce (50) de contact mobile de la position de séparation à la position de contact,
dans lequel
le dispositif (60) d'entraînement déclenchable électriquement est séparé en potentiel du premier et du deuxième contacts (20, 30) au moyen d'un dispositif (100) isolant en un matériau isolant ou ayant au moins un matériau isolant,
**caractérisé en ce que**
le dispositif (100) isolant comprend un premier élément (110) isolant fixe et un deuxième élément (120) isolant, fixé à la pièce (50) de contact mobile et se déplaçant avec elle, dans lequel
le deuxième élément (120) isolant et le premier élément (110) isolant sont séparés mécaniquement l'un de l'autre par un manchon (150) intermédiaire, dans lequel
le manchon (150) intermédiaire est en un matériau conducteur.

2. Dispositif (10) de court-circuit suivant la revendication 1,
**caractérisé en ce que**
- le premier élément (110) isolant est en forme de manchon, au moins par tronçon et
- le deuxième élément (120) isolant pénètre, au moins par tronçon, dans le premier élément (110) isolant.

3. Dispositif (10) de court-circuit suivant l'une des revendications précédentes,
**caractérisé en ce que**
le deuxième élément (120) isolant est monté coulissant, au moins par tronçon, coaxialement à l'intérieur du premier élément (110) isolant.

4. Dispositif (10) de court-circuit suivant l'une des revendications précédentes,
**caractérisé en ce que**
le premier élément (110) isolant, le deuxième élément (120) isolant et/ou le manchon (150) intermédiaire sont de révolution.

5. Dispositif (10) de court-circuit suivant l'une des revendications précédentes,
**caractérisé en ce que**
le premier et le deuxième éléments (110, 120) isolants - seuls conjointement ou conjointement avec un troisième ou un autre élément (130) isolant et/ou avec un manchon (150) intermédiaire - forment un espace (160) intérieur séparé en potentiel, dans lequel le dispositif (60) d'entraînement, après une activation, injecte un gaz (G) pour entraîner la pièce (50) de contact mobile et dont le volume intérieur dépend de la position du deuxième élément (120) isolant et augmente avec le déplacement de la pièce (50) de contact mobile.

6. Dispositif (10) de court-circuit suivant l'une des revendications précédentes,
**caractérisé en ce que**
- le dispositif (100) isolant a, comme troisième élément isolant, un anneau (130) intérieur en matériau isolant électriquement,
- l'anneau (130) intérieur porte le dispositif (60) d'entraînement et
- l'anneau (130) intérieur est maintenu par le premier élément (110) isolant ou par un manchon (150) intermédiaire disposé dans le premier élément (110) isolant.

7. Dispositif (10) de court-circuit suivant l'une des revendications précédentes,
**caractérisé en ce que**
le premier élément (110) isolant fixe est fixé, indirectement ou directement, au premier contact (20).

8. Dispositif (10) de court-circuit suivant l'une des revendications précédentes,
**caractérisé en ce que**
le dispositif (60) d'entraînement est un dispositif (60) d'entraînement pyrotechnique.

9. Dispositif à transistor, notamment transistor bipolaire à électrode de grille isolée,
**caractérisé en ce que**
le dispositif à transistor a au moins un dispositif (10) de court-circuit suivant l'une des revendications précédentes.

10. Convertisseur, notamment convertisseur à plusieurs niveaux, comprenant une pluralité de sous-modules,
**caractérisé en ce que**
le convertisseur a au moins un dispositif (10) de court-circuit suivant l'une des revendications précédentes et/ou au moins un dispositif à transistor suivant la revendication 9.

11. Convertisseur suivant la revendication 10,
**caractérisé en ce que**
le dispositif (10) de court-circuit est monté en parallèle à l'un des sous-modules.

12. Convertisseur suivant l'une des revendications 10-11 précédentes,
**caractérisé en ce que**
le dispositif (10) de court-circuit est monté en parallèle à un condensateur de l'un des sous-modules et, après passage de la pièce (50) de contact mobile de la position de séparation à la position de contact, court-circuite le condensateur du sous-module.

13. Convertisseur suivant l'une des revendications 10-11 précédentes,
**caractérisé en ce que**
le dispositif (10) de court-circuit est monté en parallèle à un condensateur de l'un des sous-modules par au moins un transistor ou par au moins une diode et, après le passage de la pièce (50) de contact mobile de la position de séparation à la position de contact, court-circuite le condensateur du sous-module.
